# EUROPÄISCHE PATENTSCHRIFT

(11) **EP 0 586 442 B1**
(45) Veröffentlichungstag und Bekanntmachung des Hinweises auf die Patenterteilung: **04.01.1995**
(21) Anmeldenummer: 92910449.5
(22) Anmeldetag: 20.05.1992
(51) Int. Cl.: C11B 9/00, A61K 7/46

(54) **VERWENDUNG ISOMERER 1,1,1-TRIALKYL-2-PHENYL-ETHAN-DERIVATE ALS RIECHSTOFFE, SOWIE DIESE ENTHALTENDE RIECHSTOFFKOMPOSITIONEN**
USE OF ISOMERIC 1,1,1-TRIALKYL-2-PHENYLETHANE DERIVATIVES AS ODORIFEROUS SUBSTANCES, AND FRAGRANCES CONTAINING THESE SUBSTANCES
UTILISATION DE DERIVES ISOMERES 1,1,1-TRIALKYL-2-PHENYL-ETHANE COMME PARFUMS, ET COMPOSITIONS DE PARFUMS RENFERMANT CES DERIVES

(30) Priorität: 29.05.1991 DE 4117669
(43) Veröffentlichungstag der Anmeldung: 16.03.1994
(73) Patentinhaber: Henkel Kommanditgesellschaft auf Aktien, 40191 Düsseldorf (DE)
(72) Erfinder: BRUNS, Klaus, D-4150 Krefeld-Traar (DE); DISCHMANN, Michael, D-4150 Krefeld (DE); MARKERT, Thomas, D-4000 Düsseldorf 13 (DE); WESTERMANN, Heiner, D-4150 Krefeld (DE)
(86) Internationale Anmeldenummer: EP9201118
(87) Internationale Veröffentlichungsnummer: WO9221738

(56) Entgegenhaltungen:
- CH-A- 479 528
- US-A- 4 490 284
- S.ARCTANDER 'Perfume and flavor chemicals' 1969 , S.ARCTANDER , MONTCLAIR,N.J.,U.S.A., S. 1044
- AUSTRALIAN JOURNAL OF CHEMISTRY Bd. 39, Nr. 12, 1986, EAST MELBOURNE AU Seiten 2095 - 2110; D.J.COLLINS AND HOWARD A.JACOBS: 'Synthesis of 3-(4'-methoxyphenyl-)2,2,4,4-tetramethylpenane and some cyclic analogues'
- ACTA CHEMICA SCANDINAVICA. B 1974, COPENHAGEN DK Seiten 969 - 980; H.STERNERUP: 'Studies on the possible effects of adsorption on the product distribution of organic electrode reactions.iv.anodic acetoxylation of 2-methylindan,5,6-dimethoxy-2-methylindan and neopentylbenzene'

## Beschreibung

Die Erfindung betrifft die Verwendung isomerer 1,1,1-Trialkyl-2-phenyl-ethan-Derivate als Riechstoffe.

Viele natürliche Riechstoffe stehen gemessen am Bedarf in völlig unzureichender Menge zur Verfügung. Beispielsweise sind zur Gewinnung von 1 kg Rosenöl 5.000 kg Rosenblüten notwendig; die Folgen sind eine sehr stark limitierte Weltjahresproduktion sowie ein hoher Preis. Es ist daher klar, daß die Riechstoffindustrie einen ständigen Bedarf an neuen Riechstoffen mit interessanten Duftnoten hat, um die Palette der natürlich verfügbaren Riechstoffe zu ergänzen und die notwendigen Anpassungen an wechselnde modische Geschmacksrichtungen vornehmen sowie den ständig steigenden Bedarf an Geruchsverbesserern für Produkte des täglichen Bedarfs wie Kosmetika und Reinigungsmittel decken zu können.

Essigsäure-(1-phenyl-2,2,2-trichlorethyl)-ester ist ein bekannter, kommerziell erhältlicher Riechstoff, der einen milden blumig-rosigen Geruch hat. Halogenierte Verbindungen werden jedoch vom Verbraucher zunehmend kritisch betrachtet, so daß Bedarf nach geeigneten Substituten besteht.

Darüber hinaus besteht generell ein ständiger Bedarf an synthetischen Riechstoffen, die sich günstig und mit gleichbleibender Qualität herstellen lassen und erwünschte olfaktorische Eigenschaften haben, d.h. angenehme, möglichst naturnahe und qualitativ neuartige Geruchsprofile von ausreichender Intensität besitzen und in der Lage sind, den Duft von kosmetischen und Verbrauchsgütern vorteilhaft zu beeinflussen. Es wurde daher nach Verbindungen gesucht, die charakteristische neue Geruchsprofile bei gleichzeitig hoher Haftfestigkeit, Geruchsintensität und Strahlkraft aufweisen sollten.

Es wurde nun gefunden, daß 1,1,1-Trialkyl-2-phenyl-ethan-Derivate der allgemeinen Formel (I) diese Forderung in jeder Hinsicht ausgezeichnet erfüllen und in vorteilhafter Weise als Riechstoffe mit unterschiedlich nuancierten blumigen, holzigen, würzigen Geruchsnoten mit guter Haftfestigkeit eingesetzt werden können.
Erfindungsgegenstand ist daher die Verwendung isomerer 1,1,1-Trialkyl-2-phenyl-ethan-Derivate der allgemeinen Formel (I), worin
- die Reste R¹ bis R³ unabhängig voneinander Alkylgruppen mit 1 bis 3 C-Atomen
- der Rest R⁴ eine Alkyl- oder Acylgruppe mit 1 bis 5 C-Atomen oder eine Alkoxycarbonyl- oder eine Alkoxyalkylgruppe mit 2 bis 5 C-Atomen bedeuten, als Riechstoffe.

Das dem Phenylrest unmittelbar benachbarte C-Atom in den Verbindungen der allgemeinen Formel (I) stellt ein Chiralitätszentrum dar, so daß diese Verbindungen in verschiedenen Raumformen existieren können. Im Rahmen üblicher Synthesen fallen die erfindungsgemäßen Verbindungen als Gemische der entsprechenden Isomeren an und werden als solche als Riechstoff verwendet. Gewünschtenfalls können jedoch auch die enantiomerenreinen Verbindungen allein als Riechstoff verwendet werden.

Die Herstellung der erfindungsgemäß als Riechstoffe zu verwendenden Produkte erfolgt nach an sich bekannten Verfahren der präparativen organischen Chemie. So läßt sich z.B. Pivalinaldehyd durch Grignard-Reaktion mit Phenylmagnesiumbromid zum 2,2-Dimethyl-1-phenyl-propanol (II) umsetzen, das sich z.B. durch Reaktion mit Acetanhydrid in Pyridin oder Dimethylaminopyridin zum Acetat (Ia), mit Dimethylcarbonat zum Carbonat (Ib) oder mit Ethylvinylether in Gegenwart eines sauren Katalysators zum Acetal (Ic) umsetzen läßt.
Bevorzugt ist die Verwendung derjenigen Verbindungen der allgemeinen Formel (I) als Riechstoffe, bei denen die Reste R¹ bis R³ Methylgruppen bedeuten, insbesondere derjenigen, bei denen darüber hinaus der Rest R⁴ einen Acylrest mit 1 bis 3 C-Atomen bedeutet.

Besonders bevorzugt ist die Verwendung von Essigsäure-(2,2-dimethyl-1-phenyl-propyl)-ester (Ia) als Riechstoff.

Die Herstellung von Essigsäure-(2,2-dimethyl-1-phenyl-propyl)-ester (Ia) ist in der Literatur bereits beschrieben worden, vergl. (a) D.J.Collins, H.A. Jacobs, Aust. J. Chem 1986 (39) 2095; (b) H.Sternerup, Acta Chem. Scand., Ser. B, 1974 (28) 969. In keinem Fall finden sich jedoch Angaben über etwaige olfaktorische Eigenschaften der Verbindung (Ia).
Hingegen ist bekannt, daß 4-tert.-Butylcyclohexylacetat, das als Strukturmerkmale ebenfalls einen tert.-Butyl- sowie einen Acetylrest enthält über Geruchseigenschaften verfügt, die als holzig, blumig beschrieben werden (K. Bauer et.al. "Common Fragrance and Flavor Materials", VCH-Verlagsgesellschaft, Weinheim 1990, S. 69).

Insbesondere die Verbindung (Ia) verfügt über bemerkenswerte Geruchseigenschaften, die in der Parfümerie sehr gefragt sind, nämlich rosig-holzig mit komplexen Schattierungen und großer Ausstrahlung. Diese besondere Geruchscharakteristik vom Rosen-Typ. ist originell und neuartig und weicht von der Geruchscharakteristik des als Riechstoff bekannten Essigsäure(1-phenyl-2,2,2-trichlorethyl)-esters deutlich ab, was besonders überraschend ist. In Parfüm-Kompositionen verstärkt die Verbindung (Ia) die Harmonie und Ausstrahlung sowie auch die Haftung, wobei die Dosierung unter Berücksichtigung der übrigen Bestandteile der Komposition auf die jeweils angestrebte Duftnote abgestimmt werden kann.

Diese olfaktorischen Eigenschaften waren nicht vorhersehbar und es war nicht zu erwarten, daß die Verbindung (Ia) in einem Bereich, der durch bekannte Riechstoffe wie Essigsäure-(1-phenyl-2,2,2-trichlorethyl)-ester nicht abgedeckt wird, vorteilhaft als Riechstoff bzw. als Bestandteil von Riechstoff-Kompositionen verwendet werden kann. Somit bestätigt sich auch hier die allgemeine Erfahrung, daß die olfaktorischen Eigenschaften bekannter Riechstoffe keine zwingenden Rückschlüsse auf die Eigenschaften strukturverwandter Verbindungen zulassen, weil weder der Mechanismus der Duftwahrnehmung noch der Einfluß der chemischen Struktur auf die Duftwahrnehmung hinreichend erforscht sind, somit also normalerweise nicht vorhergesehen werden kann, ob ein geänderter Aufbau bekannter Riechstoffe zur Änderung der olfaktorischen Eigenschaften führt und ob diese Änderungen positiv oder negativ beurteilt werden.

Die Verbindungen der Formel (I) eignen sich aufgrund ihres Geruchsprofils insbesondere auch zur Modifizierung und Verstärkung bekannter Kompositionen. Hervorgehoben werden soll insbesondere ihre außerordentliche Geruchsstärke, die ganz allgemein zur Veredelung der Komposition beiträgt.

Die Verbindungen der Formel (I) lassen sich mit zahlreichen bekannten Riechstoffingredientien, z.B. anderen Riechstoffen natürlichen, synthetischen oder partial-synthetischen Ursprungs, etherischen Ölen und Pflanzenextrakten kombinieren. Die Palette der natürlichen Riechstoffe kann dabei sowohl leicht- als auch mittel- und schwerflüchtige Komponenten und diejenige der synthetischen Riechstoffe Vertreter aus praktisch allen Stoffklassen umfassen. Beispiele sind:
(a) Naturprodukte wie Baummoos-Absolue, Basilikumöl, Agrumenöle wie Bergamotteöl, Mandarinenöl, usw., Mastix-Absolue, Myrtenöl, Palmarosaöl, Patchouliöl, Petitgrainöl, Paraguay, Wermutöl,
(b) Alkohole wie Farnesol, Geraniol, Linalool, Nerol, Phenylethylalkohol, Rhodinol, Zimtalkohol, Sandalore [3-Methyl-5-(2.2.3-trimethylcyclopent-3-en-1-yl)pentan-2-ol], Sandela [3-Isocamphyl-(5)-cyclohexanol],
(c) Aldehyde wie Citral, Helional^{R}, α-Hexylzimtaldehyd, Hydroxycitronellal, Lilial^{R} [p-tert.-Butyl-α-methyldihydrozimtaldehyd], Methylnonylacetaldehyd,
(d) Ketone wie Allyljonon, α-Jonon, β-Jonon, Methyljonone.
(e) Ester wie Allylphenoxyacetat, Benzylsalicylat, Cinnamylpropionat, Citronellylacetat, Citronellylethoxylat, Decylacetat, Dimethylbenzylcarbinylacetat, Etyhlacetoacetat, Hexenylisobutyrat, Linalylacetat, Hethyldihydrojasmonat, Vetiverylacetat,
(f) Lactone wie γ-Undecalacton, 1-Oxaspiro[4.4]nonan-2-on
sowie verschiedene weitere in der Parfümerie oft benutzte Komponenten wie Ketonmoschus, Indol, p-Menthan-8-thiol-3-on, Methyleugenol.

Bemerkenswert ist ferner die Art und Weise, wie die Verbindungen der Struktur (I), insbesondere (Ia), die Geruchsnoten einer breiten Palette bekannter Kompositionen abrunden und harmonisieren, ohne aber in unangenehmer Weise zu dominieren.

Die einsetzbaren Anteile der erfindungsgemäßen Verbindungen oder deren Gemischen in Riechstoffkompositionen bewegen sich von 1 bis 70 Gewichtsprozent, bezogen auf die gesamte Mischung. Gemische der erfindungsgemäßen Verbindungen (I) sowie Kompositionen dieser Art können sowohl zur Parfümierung kosmetischer Präparate wie Lotionen, Cremes, Shampoos, Seifen, Salben, Puder, Aerosole, Zahnpasten, Mundwässer, Desodorantien als auch in der alkoholischen Parfümerie (z.B. Eau de Cologne, Eau de Toilette, Extraits) verwendet werden. Ebenso besteht eine Einsatzmöglichkeit zur Parfümierung technischer Produkte wie Wasch- und Reinigungsmittel, Weichspüler und Textilbehandlungsmittel oder Tabak. Zur Parfümierung dieser verschiedenen Produkte werden diesen die Kompositionen in einer olfaktorisch wirksamen Menge, insbesondere in einer Konzentration von 0,05 bis 2 Gewichtsprozent, bezogen auf das gesamte Produkt, zugesetzt. Diese Werte sollen jedoch keine Grenzwerte darstellen, da der erfahrene Parfümeur auch mit noch geringeren Konzentrationen Effekte erzielen oder aber mit noch höheren Dosierungen neuartige Komplexe aufbauen kann.

Die folgenden Beispiele sollen den Gegenstand der Erfindung erläutern und sind nicht einschränkend aufzufassen.

### Beispiele

### 1. Herstellung der Vorstufe II

Die Verbindungen der allgemeinen Formel I wurden ausgehend von 2,2-Dimethyl-1-phenyl-propanol II hergestellt, das folgendermaßen erhalten wurde:
Zu 36,5g (1,5 Mol) Magnesiumspänen in 300 ml Ether wurden 235,5g (1,5 Mol) Brombenzol getropft, das Reaktionsgemisch mit weiteren 400 ml Ether verdünnt und 30 Minuten unter Rückfluß gerührt. Nach Zutropfen einer Lösung von 103,3g (1,2 Mol) Pivalinaldehyd in 130 ml Ether wurde nochmals 2 Stunden unter Rückfluß gerührt und mit Eis/Ammoniumchlorid-Lösung hydrolysiert.
Zur Aufarbeitung wurde die organische Phase mit NaHSO₄- und NaHCO₃-Lösung und schließlich mit Wasser gewaschen, über Natriumsulfat getrocknet und das Lösungsmittel im Vakuum entfernt. Dabei fielen 196,5g Rohprodukt an (99,7 % d. Theorie), die ohne weitere Reinigung eingesetzt werden konnten.

### 2. Herstellung der erfindungsgemäßen Verbindungen I

### Beispiel 1: Essigsäure-(2,2-dimethyl-1-phenyl-propyl)-ester (Ia)

103,9g (0,63 Mol) des Alkohols II in 90 g (0,88 mol) Acetanhydrid wurden mit 0,6g (4,9 mmol) Dimethylaminopyridin versetzt, 30 Minuten bei Raumtemperatur und anschließend 2 Stunden bei 100 °C gerührt.
Zur Aufarbeitung wurde mit 200 ml Ether verdünnt und mit 2N-HCl, 1N-NaHCO₃-Lösung sowie Wasser gewaschen. Nach Trocknen über Natriumsulfat und Abdestillieren des Ethers sowie überschüssigem Acetanhydrid im Vakuum wurde der Rückstand bei 0,1 mbar destilliert.
- Ausbeute:: 121,9g (93,4 % d. Theorie)
- Siedepunkt (0,1 mbar):: 53 - 58 °C
- Geruch:: rosig, holzig
- IR (Film):: 1742 cm⁻¹ (V_{C=O} Acetat)
740, 705 cm⁻¹ (δ_{C-H} monosubstituierter Aromat)
- ¹H-NMR (CDCl₃):: 0,92 ppm (S,9H,(CH₃)₃-C)
2,06 ppm (S,3H,CH₃-CO)
5,46 ppm (S,1H,CH-O-COCH₃)
7,23 ppm (M,5H,aromat. Protonen)
- MG (GC/MS):: C₁₃H₁₈O₂ ber.: 206,29 gef.:206 (Isomere)

### Beispiel 2: Kohlensäure-(2,2-dimethyl-1-phenyl-propyl)-methyl-ester (Ib)

11,0 g (0,36 mol) Natriumhydrid (80 %ig in Paraffin wurden in 150 ml Dimethylcarbonat (DMC) suspendiert, über 0,5 Stunden mit 55,0 g (0,33 mol) 2,2-Dimethyl-1-phenyl-propanol II in 150 ml DMC versetzt und weitere 2 Stunden unter Rückfluß gerührt. Zur Aufarbeitung wurde auf 500 g Eis gegossen, die wäßrige Phase mit ca. 300 ml Ether extrahiert, die vereinigten organischen Phasen mit Wasser gewaschen, über Natriumsulfat getrocknet und die Lösungsmittel im Vakuum entfernt. Nach Destillation bei 0,1 mbar verblieben 63,6 g als farblose kristalline Masse.
- Ausbeute:: 63,6 g (87 % d. Theorie)
- Siedepunkt (0,1 mbar):: 48,5 - 49,5 °C
- Geruch:: würzig-blumig, typische Carbonat-Note
- IR (Film):: 1750 cm⁻¹ (V_{C=O} Acetat)
748, 705 cm⁻¹ (δ_{C-H} monosubstituierter Aromat)
- ¹H-NMR (CDCl₃):: 0,95 ppm (S,9H,(CH₃)₃-C)
3,71 ppm (S,3H,CH₃-O-CO)
5,30 ppm (S,1H,CH-O-CO)
7,28 ppm (M,5H,aromat. Protonen)
- MG (GC/MS):: C₁₃H₁₈O₂ ber.: 222,28 gef.:222 (Isomere)

### Beispiel 3: 2,2-Dimethyl-1-phenyl-propyl-1-(1-ethoxy-ethyl)-ether (Ic)

41,0 g (0,25 mol) 2,2-Dimethyl-1-phenyl-propanol II und 250 mg p-Toluol-Sulfonsäure in 100 ml Ether wurden während 1 Stunde unter Rühren mit 18,7 g (0,26 mol) Ethylvinylether versetzt. Nach weiteren 2,5 Stunden Rühren bei Raumtemperatur wurde zur Aufarbeitung mit 5 %iger NaHCO₃-Lösung und Wasser gewaschen, über Natriumsulfat getrocknet und der Ether im Vakuum entfernt. Die Destillation des Rückstands bei 0,15 mbar ergab 53,2 g farblose Flüssigkeit.
- Ausbeute:: 53,2 g (90 % d. Theorie)
- Siedepunkt (0,1 mbar):: 54 °C
- Geruch:: schwach holzig
- IR (Film):: 740, 705 cm⁻¹ (δ_{C-H} monosubstituierter Aromat)
- ¹H-NMR (CDCl₃):: Diastereomerengemisch
0,92 ppm (S,9H,C(CH₃)₃)
1,15 und 0,85 ppm (T,3H,O-CH₂-CH₃)
1,21 und 1,27 ppm (D,3H,O-CH-CH₃)
3,21 und 3,54 ppm (M,1H,O-CH₂-CH₃)
4,29 und 4,00 ppm (S,1H,C₆H₅-CH-O)
4,44 und 4,56 ppm (Q,1H,O-CH-O)
7,17 - 7,27 ppm (M,5H,aromat. Protonen)
- MG (GC/MS):: C₁₃H₁₈O₂ ber.: 236,36 gef.:236 (Isomere)

## Patentansprüche

1. Verwendung isomerer 1,1,1-Trialkyl-2-phenyl-ethan-Derivate der allgemeinen Formel (I), worin
- die Reste R¹ bis R³ unabhängig voneinander Alkylgruppen mit 1 bis 3 C-Atomen
- der Rest R⁴ eine Alkyl- oder Acylgruppe mit 1 bis 5 C-Atomen oder eine Alkoxycarbonyl- oder eine Alkoxyalkylgruppe mit 2 bis 5 C-Atomen bedeuten, als Riechstoffe.

2. Verwendung isomerer 1,1,1-Trialkyl-2-phenyl-ethan-Derivate nach Anspruch 1, worin die Reste R¹ bis R³ Methylgruppen bedeuten, als Riechstoffe.

3. Verwendung isomerer 1,1,1-Trialkyl-2-phenyl-ethan-Derivate nach Anspruch 2, worin R⁴ einen Acylrest mit 1 bis 3 C-Atomen bedeutet, als Riechstoffe.

4. Verwendung isomerer 1,1,1-Trialkyl-2-phenyl-ethan-Derivate nach Anspruch 3, worin R⁴ eine Acetylgruppe bedeutet, als Riechstoffe.

5. Riechstoffkompositionen, gekennzeichnet durch einen Gehalt an einem 2,2-Dialkyl-1-phenyl-propan-Derivat der Formel I gemäß Anspruch 1 bis 4 in einer Menge von 1 bis 70 Gewichtsprozent, bezogen auf die gesamte Komposition.

6. Verwendung von Gemischen von 1,1,1-Trialkyl-2-phenyl-ethan-Derivaten der Formel I gemäß Anspruch 1 bis 4 zusammen mit bekannten natürlichen und synthetischen Riechstoffkomponenten als Riechstoffe in kosmetischen Präparaten, technischen Produkten oder der alkoholischen Parfümerie.

## Claims

1. The use of isomeric 1,1,1-trialkyl-2-phenylethane derivatives corresponding to general formula (I) in which
- R¹ to R³ independently of one another are C₁₋₃ alkyl groups and
- R⁴ is a C₁₋₅ alkyl or acyl group or an alkoxycarbonyl group or a C₂₋₅ alkoxyalkyl group,
as fragrances.

2. The use of isomeric 1,1,1-trialkyl-2-phenylethane derivatives as claimed in claim 1, in which R¹ to R³ are methyl groups, as fragrances.

3. The use of isomeric 1,1,1-trialkyl-2-phenylethane derivatives as claimed in claim 2, in which R⁴ is a C₁₋₃ acyl radical, as fragrances.

4. The use of isomeric 1,1,1-trialkyl-2-phenylethane derivatives as claimed in claim 3, in which R⁴ is an acetyl group, as fragrances.

5. Fragrance compositions, characterized by a content of a 2,2-dialkyl-1-phenylpropane derivative (I) according to claims 1 to 4 in a quantity of 1 to 70% by weight, based on the composition as a whole.

6. The use of mixtures of 1,1,1-trialkyl-2-phenylethane derivatives (I) according to claims 1 to 4 together with known natural and synthetic fragrance components as fragrances in cosmetic preparations, in commercial products or in alcohol-based perfumery.

## Revendications

1. Utilisation de dérivés de 1,1,1-trialcoyl-2-phényl-éthane isomères de formule générale (I) dans laquelle :
les restes R¹ à R³ indépendamment les uns des autres, signifient des groupes alcoyle ayant de 1 à 3 atomes de carbone,
le reste R⁴ signifie un groupe alcoyle ou acyle ayant de 1 à 5 atomes de carbone, ou un groupe alcoxycarbonyle ou un groupe alcoxyalcoyle ayant de 2 à 5 atomes de carbone code substances odorantes.

2. Utilisation de dérivés de 1,1,1-trialcoyL-2-phényl-éthane isomères selon la revendication 1 dans laquelle les restes R¹ à R³ signifient des groupes méthyle, code substances odorantes.

3. Utilisation de dérivés de 1,1,1-trialcoyl-2-phényl-éthane isomères selon la revendication 2, dans laquelle R⁴ représente un reste acyle ayant de 1 à 3 atomes de C, comme substances odorantes.

4. Utilisation de dérivés de 1,1,1-trialcoyl-2-phényléthane isomères selon la revendication 3, dans laquelle R⁴ représente un groupe acétyle, comme substances odorantes.

5. Compositions de substances odorantes, caractérisées par une teneur en un dérivé de 2,2-dialcoyl-1-phényl-propane de formule I selon la revendication 1 à 4 en une quantité allant de 1 à 70 % en poids, rapportée à la composition totale.

6. Utilisation de mélanges de dérivés de 1,1,1-trialcoyl-2-phényl-éthane de formule I selon les revendications 1 à 4, conjointement avec des composants de substances odorantes naturelles et synthétiques connus comme substances odorantes dans des préparations cosmétiques, des produits industriels ou dans la parfumerie alcoolisée.
